# EUROPÄISCHE PATENTSCHRIFT

(11) **EP 0 148 515 B1**
(45) Veröffentlichungstag und Bekanntmachung des Hinweises auf die Patenterteilung: **04.03.1987**
(21) Anmeldenummer: 84201598.4
(22) Anmeldetag: 05.11.1984
(51) Int. Cl.: B26B 19/04, B26B 19/02, B26B 19/00, B26B 19/12

(54) **Scherkopf eines Trockenrasierapparates mit einer gekrümmt eingespannten Scherfolie**
Shaving head of a dry shaver with a curved stretched shaving foil
Tête de coupe de rasoir à sec avec une feuille coupante tendue courbée

(30) Priorität: 10.11.1983 DE 3340661
(43) Veröffentlichungstag der Anmeldung: 17.07.1985
(73) Patentinhaber: Philips Patentverwaltung GmbH, 22335 Hamburg (DE); Philips Electronics N.V., 5621 BA Eindhoven (NL)
(72) Erfinder: Schemmann, Hugo, Dr., NL-6371 XD Schaesberg (NL); Bukoschek, Romuald Leander, A-9020 Klagenfurt (AT)
(74) Vertreter: Kupfermann, Fritz-Joachim, Dipl.-Ing.

## Beschreibung

Die Erfindung bezieht sich auf einen Scherkopf für einen Trockenrasierapparat mit einer gekrümmt eingespannten Scherfolie und einem längs der Scherfolie beweglichen, an der Schneidseite ebenfalls gekrümmten Untermesser, wobei die Scherfolie unweit des Schneidbereichendes des Untermessers eingespannt ist und die Tangenten an die Folienkrümmung in den Einspannstellen miteinander einen spitzen Winkel einschließen und wobei die Form der Krümmung des Untermessers der Form der Krümmung der Scherfolie entspricht.

Ein derartiger Scherkopf ist bekannt (DE-A-25 16 107). Die gebogene Schneidkante des Untermessers entspricht dabei der Form der Wölbung der Scherfolie, wenn Druckfedern das Untermesser in die Wölbung der Scherfolie eindrücken. Dabei ergeben sich zwei etwa streifenförmige Berührungsflächen beiderseits des Scherkopfscheitels. Die Breite der Berührungsflächen schrumpft zusammen, wenn der Radius des Bogens verkleinertwird. Es ist möglich, daß das Untermesser dann nur noch in einem einzelnen schmalen Streifen an der Innenseite der gekrümmten Scherfolie anliegt. Insbesondere im Bereich der schmalen Streifen unterliegt die Scherfolie einem erhöhten Verschleiß. Dort, wo sie sich vom Untermesser abhebt, unterliegt sie starker Biegekräfte.

Aus der DE-A-21 39 419 ist es dazu bekannt, den Anpreßdruck des Untermessers gegenüber der Scherfolie zu erhöhen, um so die Anlage des Untermessers an der Scherfolie zu verbessern. Mit der Erhöhung des Anpreßdruckes geht aber ein verstärkter Verschleiß in den bevorzugten Anlage- und damit Rasierflächen einher. Die benötigte Antriebsleistung des Motors wird erhöht.

Es ist Aufgabe der Erfindung, einen Scherkopf der eingangs erwähnten Art zu schaffen, bei dem die Berührung zwischen Untermesser und Scherfolie bei geringerem Anpreßdruck verbessert wird.

Die gestellte Aufgabe ist erfindungsgemäß dadurch gelöst, daß die Krümmungen sowohl der Schneidkanten des Untermessers als auch der Scherfolie einen cosinus-hyperbolicus-förmigen Verlauf haben nach der Formel wobei
y der Abstand der einzelnen Kurvenpunkte von der x-Achse,
x die laufende Ortskoordinate in Richtung der Breitenausdehnung des Untermessers und
c eine Konstante ist, die sich aus der Einspannbreite (2 - b) und der Wölbungshöhe (h) der eingespannten Scherfolie ergibt.

In der AT-B-171 778 wird erläutert, daß beim Einspannen der Scherfolie eine Krümmung in Form einer Kettenlinie gewählt werden kann, wobei diese Kettenlinie in bekannter Weise durch die oben genannte Formel definiert ist. Nach dem Zusammenbau bzw. beim Betrieb des bekannten Gerätes wird von dieser Konfiguration kein Gebrauch gemacht, sondern dort ausdrücklich angegeben, daß sich der gekrümmte Teil der Scherfolie völlig an die Form des Untermesses anpaßt, das ausdrücklich eine zylindrisch gekrümmte Schneidfläche aufweist.

Diese Krümmungsform von Scherfolie und Untermesser gestattet es, die Kraft, mit der das Untermesser in die gekrümmte Scherfolie gedrückt wird, zu verringern. Infolge der starken Krümmung durch den cosinus-hyperbolicus-förmigen Verlauf treten darüber hinaus weniger Haare gleichzeitig durch die Löcher in der Scherfolie. Diese Funktionsparamater gestatten es, die bereitzustellende Antriebsleistung herabzusetzen.

Nach einer weiteren Ausgestaltung der Erfindung ist vorgesehen, daß die Konstante c ermittelt wird im Schnittpunkt der Funktionen und wobei
h die Wölbungshöhe der eingespannten Scherfolie zwischen den Einspannstellen und dem höchsten Punkt der Scherfolie und
b die halbe Einspannbreite zwischen den Einspannstellen bedeuten.

Die Werte von c sind abhängig von der Foliendimensionierung.

Nach einer weiteren Ausgestaltung der Erfindung ist vorgesehen, daß bei einer maximalen Einspannbreite (2' b) der Einspannstellen von etwa 2 x 6 mm der Wert der Konstante c etwa 3,5 mm beträgt.

Schließlich ist es von Vorteil, wenn nach einer weiteren Ausgestaltung der Erfindung vorgesehen ist, daß die Einspannstellen eine Einspannwand aufweisen, an die sich die eingespannte Scherfolie von außen unmittelbar neben der Einspannung anlegt, wobei die Einspannwand mit der Verbindungslinie zwischen den Einspannstellen einen Winkel a im Betrag von ca. sinh b/c einschließt.

Der Hauptgedanke ist, der Scherfolie nicht die Form des Untermessers aufzuzwingen, sondern vielmehr umgekehrt die Form des geschliffenen, starren Untermessers an die Einspannform der Scherfolie anzupassen.

Die Erfindung wird anhand des in der Zeichnung dargestellten Ausführungsbeispieles näher erläutert. Es zeigen :
Figur 1 einen Scherkopf eines Trockenrasierapparates im Schnitt,
Figuren 2 und 3 Schaubilder zur Erläuterung der Dimensionierung der Konstanten c.

Fig. 1 zeigt eine in Einspannstellen 1 eingespannte Scherfolie 5 und ein starres Steglamellen-Untermesser 7, von dem eine Klinge in der Zeichnung dargestellt ist. Die Einspannstellen 1 bestehen aus einer Einspannung 2 und einer richtungsgebenden, von außen gegen die Scherfolie 5 liegenden Einspannwand 4. Das Untermesser 7, das unweit seines Schneidbereichendes 6 eingespannt ist, hat eine gewölbte Schneidkante 9, die in der Zeichnung im Schnittbild zu sehen ist und der Form y = c · cosh x/c folgt. (Der Kurvenverlauf in Fig. 1 ist nicht maßstäblich zu verstehen.) In einem kartesischen Koordinatensystem gibt x in der in Fig.1 1 dargestellten Weise die laufende Koordinate in Richtung der Breitenausdehnung des Untermessers 7 an, während y der Abstand der zugehörigen Untermesserpunkte von der x-Achse ist. Für die Bestimmung des Wertes der Konstanten c sind bestimmte Parameter der Scherfolie 5 zu beachten. Bei der Bestimmung von c geht man von einer bestehenden Scherfolie aus, die gekennzeichnet ist durch ihr Material, ihre Länge, ihre Breite, ihre Dicke und die Löcher in ihr. Die Einspannränder 8 einer solchen Folie 5 werden über einen Abstand von 2 mal b tangential zur cosh-Kurve festgehalten (Fig. 2). Die Scherfolie 5 wird sich dann entsprechend ihrem Aufbau und ihrer Dimensionierung wölben und eine ihr eigene natürliche Krümmung annehmen. Die Wölbungshöhe h zwischen der Basis zwischen den Einspannstellen 1 und dem höchsten Punkt 11 läßt sich messen. Das Untermesser 7 soll nun eine Schneidkante 9 erhalten, die dieser natürlichen Krümmung entspricht. Dies läßt sich verwirklichen, indem die Krümmungslinie optisch kopiert wird. Es hat sich gezeigt, daß die Folienkrümmung näherungsweise einen cosinus-hyperbolicus-artigen Verlauf einnimmt. In Annäherung kann die Schneidkante 9 deshalb eine coshförmige Kontur erhalten.

Die Konstante c läßt sich wie folgt bilden aus den Werten der halben Breite b des Untermessers 7 (bzw. dem halben Abstand der Einspannstellen 1) und der Wölbungshöhe h :

Die cosh-Funktion hat für x = 0 den Wert 1, für x = 0 erhält man also y = c.

Für x = b ergibt sich dann

Das ist eine Bestimmungsgleichung für c, aus der sich c ermitteln läßt. Eine einfache grafische Ermittlungsmethode sähe dann so aus : Man trägt die beiden Funktionen und über c auf, bestimmt den Schnittpunkt und erhält damit den speziellen Wert von c.

Die Schneidkante 9 des Untermessers 7 ist entsprechend dieser experimentell und rechnerisch ermittelten Einspannform der Folie 5 gewählt. Bei einer derartigen Formgebung des Untermessers 7 zeigt es sich, daß das Untermesser gut flächig auf der Innenseite der Scherfolie 5 anliegt, ohne daß ein besonderer Druck ausgeübt zu werden braucht, der die Scherfolie 5 verformen würde.

Der Scherkopf eignet sich besonders für verhältnismäßig schmale Ausbildungen. Man nähert sich dabei mehr der Klingenrasur, d. h. einer Einstrichrasur mit exakten Schnitten an. Das Rasieren und das Rasiergefühl werden völlig anders als bei großflächigen Scherköpfen.

Unter einem relativ schmalen Scherkopf soll beispielsweise ein Scherkopf verstanden werden, bei dem die Ausdehnung in der x-Achse beispielsweise etwa 2 x 6 mm beträgt. Die Konstante c, d. h. der Abstand zwischen dem Null-Punkt und dem Sattel-Punkt 11 der Cosinus-Hyperblicus-Kurve beträgt bei den hier gewählten Scherblattdaten beispielsweise 3,5mm. Der Winkel a der Folienrandeinspannung gegenüber der gedachten Verbindungslinie 13 zwischen den Einspannungen beträgt ca. sinh b/c. Im Ausführungsbeispiel ergibt dies einen Winkel von ca. 71°.

## Patentansprüche

1. Scherkopf für einen Trockenrasierapparat mit einer gekrümmt eingespannten Scherfolie (5) und einem längs der Scherfolie (5) beweglichen, an der Schneidseite ebenfalls gekrümmten Untermesser (7), wobei die Scherfolie (5) unweit des Schneidbereichendes (6) des Untermessers (7) eingespannt ist und die Tangenten an die Folienkrümmung in den Einspannstellen miteinander einen spitzen Winkel einschließen und wobei die Form der Krümmung des Untermessers (7) der Form der Krümmung der Scherfolie (5) entspricht, dadurch gekennzeichnet, daß die Krümmungen sowohl der Schneidkanten (9) des Untermessers (7) als auch der Scherfolie (5) einen cosinus-hyperbolicus-förmigen Verlauf haben nach der Formel wobei,
y der Abstand der einzelnen Kurvenpunkte von der x-Achse,
x die laufende Ortskoordinate in Richtung der Breitenausdehnung des Untermessers (7) und
c eine Konstante ist, die sich aus der Einspannbreite (2 - b) und der Wölbungshöhe (h) der eingespannten Scherfolie (5) ergibt.

2. Scherkopf nach Anspruch 1, dadurch gekennzeichnet, daß die Konstante c ermittelt wird im Schnittpunkt der Funktionen und wobei
h die Wölbungshöhe der eingespannten Scherfolie (5) zwischen den Einspannstellen (1) und dem höchsten Punkt (11) der Scherfolie (5) und
b die halbe Einspannbreite zwischen den Einspannstellen (1) bedeuten.

3. Scherkopf nach den Ansprüchen 1 und 2, dadurch gekennzeichnet, daß bei einer maximalen Einspannbreite (2 - b) der Einspannstellen (1) von etwa 2 x 6 mm der Wert der Konstante c etwa 3,5 mm beträgt.

4. Scherkopf nach den Ansprüchen 1 bis 3, dadurch gekennzeichnet, daß die Einspannstellen (1) eine Einspannwand (4) aufweisen, an die sich die eingespannte Scherfolie (5) von außen unmittelbar neben der Einspannung (2) anlegt, wobei die Einspannwand (4) mit der Verbindungslinie zwischen den Einspannstellen (1) einen Winkel a im Betrag von ca. sinh b/c einschließt.

5. Scherkopf nach Anspruch 4, dadurch gekennzeichnet, daß der Winkel a auf ca. 71° bemessen ist.

## Claims

1. A shaving head of a day-shaving apparatus comprising a shear foil (5) which is clamped in so as to be curved and a cutter (7) which is adapted to be moved along the shear foil (5) and is likewise curved at the cutting edge, the shear foil (5) being clamped in the proximity of the end (6) of the cutting range of the cutter (7), the tangents to the foil curvature at the clamping locations enclosing an acute angle with each other and the curvature of the cutter (7) corresponding to the curvature of the shear foil (5), characterized in that the curvatures of the cutting edges (9) of the cutter (7) and the shear foil (5) comply with a hyperbolic cosine in accordance with the formula where
y represents the distance between the individual points of the curve and the x-axis,
x represents the running coordinate in the width direction of the cutter (7), and
c represents a constant which follows from the clamping width (2 - b) and the height (h) of the curvature of the clamped-in shear foil (5).

2. A shaving head as claimed in Claim 1, characterized in that the constant c is determined at the point of intersection of the functions and where
h is the height of the curvature of the clamped shear foil (5) between the clamping areas (1) and the highest point of the shear foil (5), and
b is half the distance between the clamping areas (1).

3. A shaving head as claimed in Claims 1 and 2, characterized in that the value of the constant c is approximately 3.5 mm for 2 maximum distance (2' b) between the clamping areas of approximately 2 x 6 mm.

4. A shaving head as claimed in Claims 1 to 3, characterized in that the clamping areas (1) have a clamping wall (4) which is engaged by the clamped shear foil (5) from the outside immediately beside the clamping point (2), the clamping wall (4) enclosing an angle a of approximately sinh b/c with the connecting line between the clamping areas (1).

5. A shaving head as claimed in Claim 4, characterized in that the angle a is dimensioned to be approximately 71°.

## Revendications

1. Tête de coupe destinée à un rasoir à sec et munie d'un peigne (5) serré à l'état courbé et d'un couteau (7) pouvant être déplacé sur le peigne (5) et également courbé du côté de coupe, le peigne (5) étant serré à faible distance de l'extrémité (6) de la zone de coupe du couteau (7), alors que les tangentes à la courbure du peigne, aux endroits de serrage, forment un angle aigu et que la courbure du couteau (7) correspond à la courbure du peigne (5), caractérisée en ce que les courbures du tranchant (9) du couteau (7) aussi bien que du peigne (5) ont une forme cosinusoïdale-hyperbolique selon la formule où
y est la distance entre les points individuels de la courbe et l'axe x,
x est la coordonnée de lieu courante dans le sens de l'extension en large du couteau et
c est une constante obtenue à partir de la largeur de serrage (2 - b) et de la flèche (h) de la courbure du peigne serré.

2. Tête de coupe selon la revendication 1, caractérisée en ce que la constante c est déterminée au point d'intersection des fonctions et où
h est la flèche de la courbure du peigne (5), c'est-à-dire la hauteur mesurée entre, d'une part, la ligne reliant les endroits de serrage (1) et, d'autre part, le point le plus élevé (11) du peigne (5) et
b est la moitié de la largeur de serrage entre les endroits de serrage (1)

3. Tête de coupe selon les revendications 1 et 2, caractérisée en ce que, pour une largeur de serrage maximale (2 - b) des endroits de serrage (1) de l'ordre de 2 x 6 mm, la valeur de la constante c est de l'ordre de 3,5 mm.

4. Tête de coupe selon les revendications 1 à 3, caractérisée en ce que les endroits de serrage (1) présentent une paroi de serrage (4) sur laquelle le peigne serré (5) est appuyé à partir de l'extérieur et immédiatement à côté du point de serrage (2), la paroi de serrage (4) faisant avec la ligne reliant les endroits de serrage (1) un angle a de l'ordre de sinh b/c.

5. Tête de coupe selon la revendication 4, caractérisée en ce que l'angle a est choisi égal à 71° environ.
